# EUROPÄISCHE PATENTANMELDUNG

(11) **EP 3 815 757 A1**
(43) Veröffentlichungstag der Anmeldung: **05.05.2021**
(21) Anmeldenummer: 20154739.5
(22) Anmeldetag: 30.01.2020
(51) Int. Cl.: A63C 5/08, G02B 7/00, A63C 17/04, A63C 17/12, A63C 17/26, A63C 17/14

(54) **VORRICHTUNG ZUM FAHREN UND VERFAHREN ZUM BETREIBEN EINER VORRICHTUNG**

(30) Priorität: 08.11.2019 EP 19208172; 30.10.2019 EP 19206371
(71) Anmelder: Lachermeier, Johann, 82031 Grünwald (DE)
(72) Erfinder: Lachermeier, Johann, 82031 Grünwald (DE)
(74) Vertreter: Klemm, Rolf

(57) **Zusammenfassung**

Es wird eine Vorrichtung (1) zum Fahren beschrieben mit einem Grundkörper (2) mindestens einer Raupenvorrichtung (3), Raupenrädern (4), einem Raupenritzel (5), das in der Raupenvorrichtung (3) läuft, einer Bremsvorrichtung (6), einer Tragplatte (7), einer Trägervorrichtung (8) zur Befestigung der Tragplatte (7) am Grundkörper (2), wobei die Bremsvorrichtung (6) auf die Drehgeschwindigkeit des Raupenritzels (3) einwirkt

## Beschreibung

### Hintergrund

Hier wird eine Vorrichtung zum Fahren und Verfahren zum Betreiben einer Vorrichtung beschrieben.

### Stand der Technik

Es ist bekannt sich auf zwei Skiern fortzubewegen, insbesondere damit Berge herunterzufahren. Voraussetzung hierzu ist, dass genügend Schnee vorhanden ist, damit ein Gleiten und somit Fahren auf einem Wasserfilm möglich ist. Es sind Schneefahrräder bekannt, die statt den Rädern jeweils einen Ski haben.

Es ist bekannt Motorräder mit einer Raupenvorrichtung statt eines angetriebenen Hinterrads umzubauen und damit im Gelände sowohl auf Schnee als auch auf Wasser zu fahren.

### Zu lösendes Problem

Aufgabe ist es, eine Vorrichtung zum Fahren, ein System und ein Verfahren zum Betreiben der Vorrichtung und des Systems weiterzubilden, so dass ein kontrolliertes Fahren mit der Vorrichtung und dem System im Gelände, insbesondere bergab, unabhängig von einer Schneeunterlage möglich ist.

### Lösung, Vorteile und Ausgestaltung

Gelöst wird die Aufgabe mit dem Gegenstand der Ansprüche 1 und 11. Vorteilhafte Ausführungen sind in den Unteransprüchen beschrieben.

Es wird hier eine Vorrichtung zum Fahren beschrieben mit einem Grundkörper mindestens einer Raupenvorrichtung, Raupenrädern, einem Raupenritzel, das in der Raupenvorrichtung läuft, einer Bremsvorrichtung, einer Tragplatte, einer Trägervorrichtung zur Befestigung der Tragplatte am Grundkörper, wobei die Bremsvorrichtung auf die Drehgeschwindigkeit des Raupenritzels einwirkt. Dadurch dass als Fahrunterlage nicht ein Wasserfilm als Gleitmittel zwischen Fahrvorrichtung und Boden vorausgesetzt ist, sondern eine Raupenvorrichtung mit einem rotierenden Endlosband kann mit der Fahrvorrichtung eine Fortbewegung in unterschiedlichstem Gelände auch im Schnee aber nicht zwingend in einem solchen Gelände durchgeführt werden.

Vorteilhafterweise weist die Tragplatte eine Schuhbefestigungsvorrichtung auf. Somit ist die Vorrichtung zur Fortbewegung klein und wendig ausgelegt.

Damit die Vorrichtung möglichst leicht aufgebaut ist, ist die Raupenvorrichtung aus einem flexiblen Kunststoffwerkstoff mit Noppen auf der Außenseite und insbesondere einer Verzahnung als Endlosschleife auf der Innenseite in Form eines Riemens ausgebildet, so dass das Raupenritzel auf der Verzahnung läuft. Der Bauteilaufwand und der Montageaufwand sind somit klein.

Um möglichst einfach eine Bremsfunktion mit der Vorrichtung zu realisieren, lagert die Trägervorrichtung die Tragplatte auf einer Schwenkvorrichtung, die Schwenkvorrichtung umfasst eine Schwenkachse senkrecht zur Fahrtrichtung der Vorrichtung und die Schwenkvorrichtung ist mit der Bremsvorrichtung gekoppelt.

Weiterbevorzugt ist die Tragplatte der Vorrichtung mit mindestens einer Dämpfungsfeder federnd gelagert. Somit werden Bodenunebenheiten ausgeglichen und gedämpft auf die Person übertragen, die mit der Vorrichtung sich fortbewegt.

Damit der Kraftaufwand zum Betrieb der Vorrichtung möglichst niedrig ist, ist die Raupenvorrichtung bevorzugt derart breit ausgebildet ist, dass die Vorrichtung selbstständig aufrecht steht.

Um die Vorrichtung an das Körpergewicht von der Person anzupassen, die die Vorrichtung verwendet, umfasst die Schwenkvorrichtung eine Justiervorrichtung, mit der Schwenkgewichtskräfte einstellbar sind und die Bremsvorrichtung insbesondere eine Trommelbremse, weiter bevorzugt eine Scheibenbremse umfasst.

Hier wird auch ein System beschrieben umfassend zwei Vorrichtungen, wobei die Schuhbefestigungsvorrichtung von jeder Vorrichtung für jeweils einen Schuh ausgebildet ist. Somit hat die Person zum Fahren jeweils an einem Fuß eine Vorrichtung.

Um mit der Vorrichtung auf geradem Gelände oder bergauf sich fortzubewegen, umfasst die Bremsvorrichtung einen elektrischen Motor-Generator, der als Antriebs- und Rekuperationsbetrieb einsetzbar ist, wobei die Schwenkvorrichtung aktivierbar ist, als Steuersensor zu funktionieren, und ausgebildet ist, um ein steigendes, insbesondere proportionales, Antriebs- oder Bremssignal für den Motor-Generator zu generieren.

Gemäß einer alternativen Ausführungsform umfasst die Vorrichtung einen Steuersensor, der ein manueller Handschalter ist. Der Handschalter kann an dem Grundkörper mittels einer Kabelverbindung oder kabellos mit einer Steuerung des Motor-Generators verbunden sein.

Es wird ein Verfahren zum Betreiben einer Vorrichtung beschrieben, wobei die Tragplatte mit der Schwenkvorrichtung geschwenkt wird und somit die Bremswirkung der Bremsvorrichtung gesteuert wird, wobei die Bremswirkung, insbesondere proportional zum Schwenkwinkel, erzeugt wird, wenn die Schwenkvorrichtung in Fahrtrichtung nach vorne, weiterbevorzugt nach hinten geschwenkt wird. Die Schwenkvorrichtung wird mittels Gewichtskraft und Gewichtskraftverlagerung betätigt.

### Kurzbeschreibung der Zeichnungen

Mögliche Ausführungen werden nun anhand der beigefügten schematischen Darstellungen näher erläutert, von denen zeigen:
- Fig. 1: eine schematische Seitenansicht einer Vorrichtung;
- Fig. 2: eine schematische Draufsicht einer Vorrichtung; und
- Fig. 3: eine schematische Ansicht des elektrischen Schaltplans der Vorrichtung aus Fig. 1 und 2.

### Detaillierte Beschreibung der Zeichnungen

Die Fig. 1 zeigt eine Vorrichtung 1 zum Fahren mit einem Grundkörper 2, mindestens einer Raupenvorrichtung 3, Raupenrädern 4, einem Raupenritzel 5, das in der Raupenvorrichtung 3 läuft, einer Bremsvorrichtung 6, einer Tragplatte 7, einer Trägervorrichtung 8 zur Befestigung der Tragplatte 7 am Grundkörper 2, wobei die Bremsvorrichtung 6 auf die Drehgeschwindigkeit des Raupenritzels 3 einwirkt.

Die Tragplatte 7 weist eine Schuhbefestigungsvorrichtung 11 auf, in der ein Schuh 12 einklickbar, verrastbar oder verriegelbar ist.

Die Raupenvorrichtung 3 ist aus einem flexiblen Kunststoffwerkstoff mit Noppen auf der Außenseite und insbesondere einer Verzahnung als Endlosschleife auf der Innenseite in Form eines Riemens ausgebildet ist, so dass das Raupenritzel 5 auf der Verzahnung läuft.

Die Trägervorrichtung 8 lagert die Tragplatte 7 auf einer Schwenkvorrichtung 9, die Schwenkvorrichtung 9 umfasst eine Schwenkachse senkrecht zur Fahrtrichtung der Vorrichtung 1 und die Schwenkvorrichtung 9 ist mit der Bremsvorrichtung 6 gekoppelt.

Die Tragplatte 7 ist mit mindestens einer Dämpfungsfeder federnd gelagert.

Die Raupenvorrichtung 3 ist derart breit ausgebildet, dass die Vorrichtung 1 selbstständig aufrecht steht.

Die Schwenkvorrichtung 9 eine Justiervorrichtung 10 umfasst, mit der Schwenkgewichtskräfte einstellbar sind und die Bremsvorrichtung 6 insbesondere eine Trommelbremse, weiter bevorzugt eine Scheibenbremse umfasst.

Ein System umfasst zwei oben beschriebene Vorrichtungen 1, wobei die Schuhbefestigungsvorrichtung 11 von jeder Vorrichtung 1 für jeweils einen Schuh 12 ausgebildet ist.

Die Fig. 3 zeigt schematisch den elektrischen Schaltplan der Vorrichtung 1, wobei die Bremsvorrichtung 6 einen elektrischen Motor-Generator 13 umfasst, der als Antriebs- und Rekuperationsbetrieb einsetzbar ist, wobei die Schwenkvorrichtung 9 aktivierbar ist, als Steuersensor 16 zu funktionieren, und ausgebildet ist, um ein steigendes, insbesondere proportionales, Antriebs- oder Bremssignal für den Motor-Generator 13 zu generieren.

Der Steuersensor ist nicht nur in der Schwenkvorrichtung 9 mit verbaubar sondern auch ein manueller Handschalter 17, wobei der Handschalter 17 kabelgebunden oder bevorzugt kabellos ausgebildet ist.

Eine elektrische Motor-Generator-Steuerung 15 ist vorgesehen, die elektrisch mit dem Motor-Generator 13, einer Batterie 14, dem Steuersensor 16 und dem Handschalter 17 verbunden ist. Die Steuerung 15 regelt die Ansteuerung des Motor-Generators 13 und einen Rekuperationsbetrieb mit entsprechender Bremswirkung, wie diese von einem Fachmann nach dem Stand der Technik realisierbar ist.

Es lässt sich ein Verfahren zum Betreiben der Vorrichtung 1 durchführen, wobei die Tragplatte 7 mit der Schwenkvorrichtung 9 geschwenkt wird und somit die Bremswirkung der Bremsvorrichtung 6 gesteuert wird, wobei die Bremswirkung, insbesondere proportional zum Schwenkwinkel, erzeugt wird, wenn die Schwenkvorrichtung 9 in Fahrtrichtung nach vorne, weiterbevorzugt nach hinten geschwenkt wird.

Die vorangehend beschriebenen Varianten des Verfahrens und der Vorrichtung dienen lediglich dem besseren Verständnis der Struktur, der Funktionsweise und der Eigenschaften der vorgestellten Lösung; sie schränken die Offenbarung nicht etwa auf die Ausführungsbeispiele ein. Die Fig. sind schematisch, wobei wesentliche Eigenschaften und Effekte zum Teil deutlich vergrößert dargestellt sind, um die Funktionen, Wirkprinzipien, technischen Ausgestaltungen und Merkmale zu verdeutlichen. Dabei kann jede Funktionsweise, jedes Prinzip, jede technische Ausgestaltung und jedes Merkmal, welches / welche in den Fig. oder im Text offenbart ist/sind, mit allen Ansprüchen, jedem Merkmal im Text und in den anderen Fig., anderen Funktionsweisen, Prinzipien, technischen Ausgestaltungen und Merkmalen, die in dieser Offenbarung enthalten sind oder sich daraus ergeben, frei und beliebig kombiniert werden, so dass alle denkbaren Kombinationen der beschriebenen Lösung zuzuschreiben sind. Dabei sind auch Kombinationen zwischen allen einzelnen Ausführungen im Text, das heißt in jedem Abschnitt der Beschreibung, in den Ansprüchen und auch Kombinationen zwischen verschiedenen Varianten im Text, in den Ansprüchen und in den Fig. umfasst.

Die vorstehend erläuterten Vorrichtungs- und Verfahrensdetails sind zwar im Zusammenhang dargestellt; es sei jedoch darauf hingewiesen, dass sie auch unabhängig voneinander sind und auch frei miteinander kombinierbar sind. Die in den Fig. gezeigten Verhältnisse der einzelnen Teile und Abschnitte hiervon zueinander und deren Abmessungen und Proportionen sind nicht einschränkend zu verstehen. Vielmehr können einzelne Abmessungen und Proportionen auch von den gezeigten abweichen.

Auch die Ansprüche limitieren nicht die Offenbarung und damit die Kombinationsmöglichkeiten aller aufgezeigten Merkmale untereinander. Alle aufgezeigten Merkmale sind explizit auch einzeln und in Kombination mit allen anderen Merkmalen hier offenbart.

## Patentansprüche

1. Vorrichtung (1) zum Fahren mit einem Grundkörper (2) mindestens einer Raupenvorrichtung (3), Raupenrädern (4), einem Raupenritzel (5), das in der Raupenvorrichtung (3) läuft, einer Bremsvorrichtung (6), einer Tragplatte (7), einer Trägervorrichtung (8) zur Befestigung der Tragplatte (7) am Grundkörper (2), wobei die Bremsvorrichtung (6) auf die Drehgeschwindigkeit des Raupenritzels (3) einwirkt.

2. Vorrichtung (1) nach Anspruch 1, wobei die Tragplatte (7) eine Schuhbefestigungsvorrichtung (11) aufweist.

3. Vorrichtung (1) nach Anspruch 1 oder 2, wobei die Raupenvorrichtung (3) aus einem flexiblen Kunststoffwerkstoff mit Noppen auf der Außenseite und insbesondere einer Verzahnung als Endlosschleife auf der Innenseite in Form eines Riemens ausgebildet ist, so dass das Raupenritzel (5) auf der Verzahnung läuft.

4. Vorrichtung (1) nach Anspruch 1 oder 2, wobei die Trägervorrichtung (8) die Tragplatte (7) auf einer Schwenkvorrichtung (9) lagert, die Schwenkvorrichtung (9) eine Schwenkachse senkrecht zur Fahrtrichtung der Vorrichtung (1) umfasst und die Schwenkvorrichtung (9) mit der Bremsvorrichtung (6) gekoppelt ist.

5. Vorrichtung (1) nach Anspruch 1 oder 2, wobei die Tragplatte (7) mit mindestens einer Dämpfungsfeder federnd gelagert ist.

6. Vorrichtung (1) nach Anspruch 1 oder 2, wobei die Raupenvorrichtung (3) derart breit ausgebildet ist, dass die Vorrichtung (1) selbstständig aufrecht steht.

7. Vorrichtung (1) nach Anspruch 1 oder 2, wobei Schwenkvorrichtung (9) eine Justiervorrichtung (10) umfasst, mit der Schwenkgewichtskräfte einstellbar sind und die Bremsvorrichtung (6) insbesondere eine Trommelbremse, weiter bevorzugt eine Scheibenbremse umfasst.

8. System umfassend zwei Vorrichtungen (1) nach einem der Ansprüche 2 bis 7, wobei die Schuhbefestigungsvorrichtung (11) von jeder Vorrichtung für jeweils einen Schuh (12) ausgebildet ist.

9. Vorrichtung (1) nach Anspruch 1 oder 2, wobei die Bremsvorrichtung (6) einen elektrischen Motor-Generator (13) umfasst, der als Antriebs- und Rekuperationsbetrieb einsetzbar ist, wobei die Schwenkvorrichtung (9) aktivierbar ist, als Steuersensor (16) zu funktionieren, und ausgebildet ist, um ein steigendes, insbesondere proportionales, Antriebs- oder Bremssignal für den Motor-Generator (13) zu generieren.

10. Vorrichtung nach dem vorherigen Anspruch, wobei der Steuersensor ein manueller Handschalter (17) ist, wobei der Handschalter (17) kabelgebunden bevorzugt kabellos ausgebildet ist.

11. Verfahren zum Betreiben einer Vorrichtung (1) nach einem der Ansprüche 3 bis 10, wobei die Tragplatte (7) mit der Schwenkvorrichtung (9) geschwenkt wird und somit die Bremswirkung der Bremsvorrichtung (6) gesteuert wird, wobei die Bremswirkung, insbesondere proportional zum Schwenkwinkel, erzeugt wird, wenn die Schwenkvorrichtung (9) in Fahrtrichtung nach vorne, weiterbevorzugt nach hinten geschwenkt wird.
